# EUROPÄISCHE PATENTSCHRIFT

(11) **EP 1 420 907 B1**
(45) Veröffentlichungstag und Bekanntmachung des Hinweises auf die Patenterteilung: **07.02.2007**
(21) Anmeldenummer: 02767231.0
(22) Anmeldetag: 19.07.2002
(51) Int. Cl.: B21D 39/02

(54) **BÖRDELVERFAHREN ZUM UMLEGEN EINER BÖRDELKANTE EINES WERKSTÜCKS DURCH ROLLFALZEN MIT WENIGSTENS ZWEI FALZSCHRITTEN**
FLANGING METHOD FOR APPLICATION OF A FLANGED EDGE TO A WORKPIECE BY ROLL FOLDING COMPRISING AT LEAST TWO FOLDING STEPS
METHODE DE SERTISSAGE POUR LE RABATTEMENT D'UN BORD A SERTIR D'UNE PIECE PAR REPLIAGE A ROULEAUX AVEC AU MOINS DEUX ETAPES DE PLIAGE

(30) Priorität: 31.08.2001 DE 10142686
(43) Veröffentlichungstag der Anmeldung: 26.05.2004
(73) Patentinhaber: AUDI AG, 85045 Ingolstadt (DE)
(72) Erfinder: ARBESMEIER, Bernhard, 93336 Hagenhill (DE)
(86) Internationale Anmeldenummer: PCT/EP2002/008036
(87) Internationale Veröffentlichungsnummer: WO 2003/018227

(56) Entgegenhaltungen:
- PATENT ABSTRACTS OF JAPAN vol. 1996, no. 10, 31. Oktober 1996 (1996-10-31) -& JP 08 164433 A (TOYOTA MOTOR CORP), 25. Juni 1996 (1996-06-25)
- PATENT ABSTRACTS OF JAPAN vol. 013, no. 591 (M-913), 26. Dezember 1989 (1989-12-26) -& JP 01 249222 A (HONDA MOTOR CO LTD), 4. Oktober 1989 (1989-10-04)
- PATENT ABSTRACTS OF JAPAN vol. 2000, no. 11, 3. Januar 2001 (2001-01-03) -& JP 2000 210719 A (KANAWA KOGYO:KK), 2. August 2000 (2000-08-02)

## Beschreibung

Die Erfindung betrifft ein Verfahren zum Umlegen einer Bördelkante eines Werkstücks durch Rollfalzen mit wenigstens zwei Falzschritten nach dem Oberbegriff des Anspruchs 1. So ein Verfahren ist der JP-A-01249222 zu entnehmen.

Eine bekannte Bördelvorrichtung zum Umlegen einer Bördelkante durch Rollfalzen (EP 0 525 759 B1) umfasst eine Werkzeugeinheit, die mittels eines Gelenkarmroboters gesteuert bewegbar ist. An der Werkzeugeinheit ist drehbar eine Falzrolle gelagert, die unter Druckaufbringung und mit bestimmter Winkelstellung entlang und in Anlage an der Bördelkante zu deren Umlegung rollbar ist.

Das Werkstück mit der vor dem Falzvorgang bereits um etwa 90° abgekanteten Bördelkante wird in ein Falzbett zur Halterung des Werkstücks und zur Unterstützung der gesamten Länge der Bördelkante eingelegt. Zudem ist hier die Herstellung einer Fügeverbindung zwischen zwei Blechbauteilen gezeigt, wobei mit dem Falzvorgang die Bördelkante eines äußeren Blechbauteils um einen Rand eines zweiten Blechbauteils gebördelt wird.

Der Falzvorgang erfolgt hier zweistufig, indem die zylindrische Falzrolle unter Druck mit einem Anstellwinkel dergestalt an der Bördelkante entlang geführt wird, dass diese in einer ersten Falzstufe als Vorfalzung ausgehend von der bereits um 90° abgekanteten Bördelkante um weitere 45° umgelegt wird. Anschließend wird für eine zweite Falzstufe die zylindrische Falzrolle mit ihrer Rollenachse geschwenkt, dergestalt, dass für eine Endfalzung die Bördelkante vollständig um 180° umgelegt wird.

Bei diesem Falzvorgang wird somit von einem Werkstück ausgegangen, bei dem die Bördelkante vorab und unabhängig vom Rollfalzvorgang bereits um 90° abgekantet zur Verfügung steht. Durch diese vorhergehende Abkantung ist die Abkantlinie und Biegekante der Bördelkante bereits vor dem Rollfalzvorgang ausgebildet und in ihrer Lage bestimmt. Bei dem nachfolgenden, zweistufigen Rollfalzvorgang wird somit die Bördelkante um die bereits vorgegebene Abkantlinie weiter umgebogen.

Mit dieser Vorrichtung ist es jedoch nicht möglich, ausgehend von einem noch nicht vorher abgekanteten Werkstückrand in einem ersten Falzschritt eine vorbestimmte, lagegenaue, saubere Abkantlinie auszubilden, da sich eine hier gegen den Druck der Falzrolle nicht abgestützte Abkantlinie zu Beginn des Falzvorgangs unregelmäßig ausbilden würde.

Weiter ist eine Vorrichtung zur Herstellung einer Fügeverbindung bekannt (EP 0 904 167 B1), zu der eine Bördelkante durch Bearbeitung um 180° umgelegt wird, wobei ein Verstärkungsteil beim Fügen eines Fahrzeugdachs im Bereich eines Schiebedachausschnitts verbunden wird. Die Abkantung des Blechflansches bzw. der Bördelkante muss hierbei an einer maßlich genau vorgegebenen Abkantlinie erfolgen. Die Fügeverbindung wird hier durch Abkantvorgänge mittels teuerer Füllschieber und Abkantbacken durchgeführt.

Weiter ist eine Bördelvorrichtung zum Umlegen einer Bördelkante durch Rollfalzen bekannt, bei der eine Reihe von Falzrollen mit unterschiedlichen Winkelstellungen hintereinander an einer Werkzeugeinheit angeordnet sind. Diese Bördelvorrichtung dient zum Umlegen einer Bördelkante eines Blechteils um einen stabilen Randflansch eines Werkstücks um 180°. Die Randkante des stabilen Randflansches dient hier als Abstützung zur Ausbildung einer entsprechend bestimmten Abkantlinie. Für Fügeverbindungen von Blechteilen mit etwa gleichen Blechstärken und etwa gleichem Biegeverhalten ist diese Vorrichtung nicht geeignet, da sich beim Rollfalzen sowohl die Bördelkante des einen Blechteils als auch der Randflansch des anderen Blechteils undefiniert verbiegen würden.

Aufgabe der Erfindung ist es, eine gattungsgemäße Bördelvorrichtung so weiterzubilden, dass bei einem mehrstufigen Falzvorgang ausgehend von einem ebenen Randbereich eines Werkstücks in einem ersten Falzschritt eine maßlich vorgegebene, genaue Abkantlinie mit einer entsprechend maßlich vorgegebenen Position der Bördelkante ausgebildet wird.

Diese Aufgabe wird mit den Merkmalen des Anspruchs 1 gelöst.

Mit dem Verfahren wird erreicht, dass die Abkantlinie bei ihrer Ausbildung lagegenau gegenüberliegend zur Falzrolle durch die mitbewegte Stützrollenkante abgestützt wird, wodurch eine entsprechend genaue und saubere Biegekante erhalten wird. Insbesondere kann damit eine linear gerade Abkantlinie genau ausgebildet werden. Vorteilhaft sind jedoch auch gebogene Abkantlinien nach vorgegebenen Kurven möglich. Der Abkantvorgang ist mittels eines Gelenkarmroboters schnell, einfach und kostengünstig durchführbar.

Vorteilhaft sollen die Falzrollendrehachse und die Stützrollendrehachse in einer Querebene zur Bördelkante liegen, so dass die Anlagestellen der Falzrolle und der Stützrolle an der Bördelkante unmittelbar gegenüber liegen.

Um ein Einfädeln der Bördelkante zwischen der Falzrolle und der Stützrolle zu ermöglichen, wird Vorzugsweise vorgeschlagen, die Stützrolle ortsfest drehbar und die Falzrolle gesteuert beweglich an der Werkzeugeinheit zu lagern. Dazu ist die Falzrolle auf einem Falzrollenträgerteil drehbar gelagert, wobei das Falzrollenträgerteil mittels eines Stellantriebs aus einer Grundstellung mit einem gegenseitigen Abstand zwischen Falzrolle und Stützrolle in eine Funktionsstellung, in der die Falzrolle und die Stützrollenkante an der Bördelkante anliegen, gesteuert verlagerbar ist.

Zweckmäßig wird die Falzrolle in einer linearen Schiebebewegung an die Stützrolle herangeführt, mit einer Führungsschlittenanordnung, die durch einen Elektro- und/oder Hydraulik- und/oder Pneumatikantrieb verstellbar ist. Die Stützrolle kann scheibenförmig, bevorzugt flach doppelkegelförmig ausgebildet sein, wobei die umlaufende Kante dann unmittelbar die Stützrollenkante bildet. Die Falzrolle wird im Bereich ihrer Abrollfläche vorzugsweise zylindrisch ausgeführt, mit einer Abrollflächenbreite entsprechend der Bördelkantenbreite, wodurch ein gutes Falzergebnis erreicht wird. Insbesondere bei einer doppelkegelförmigen Ausbildung der Stützrolle kann eine Kegelfläche gegenüberliegend zur Abrollfläche der Falzrolle ebenfalls als Anlagefläche für die Bördelkante während des Falzvorgangs verwendet werden. Eine flächige Anlage an der Stützrolle zusätzlich zur Anlage an der Stützrollenkante ist aber nicht bei jedem Einsatz erforderlich.

Der Falzvorgang wird in einer bewährten Abfolge nach Anspruch 2 dergestalt ausgeführt, dass in einem ersten Falzschritt die anliegende Abrollfläche der Falzrolle mit einer Winkelstellung von etwa 30° für eine entsprechende Bördelkantenumbiegung um 30° zusammen mit der Stützrolle an der Bördelkante entlang geführt ist. Mittels des Gelenkarmroboters ist für einen zweiten Falzschritt die Werkzeugeinheit gesteuert so verstellbar, dass die anliegende Abrollfläche der Falzrolle mit einer Winkelstellung von etwa 60° für eine weitere Bördelkantenumbiegung auf 60° zusammen mit der Stützrolle an der Bördelkannte entlang geführt ist. Nach diesen beiden Falzschritten ist die Abkantlinie und Biegekante stabil in der vorgegebenen Art ausgebildet, so dass für weitere Falzschritte üblicherweise keine Unterstützung an der Biegekante durch eine mitlaufende Stützrollenkante mehr erforderlich ist. Eine weitere Umlegung der Bördelkante, beispielsweise auf insgesamt 180°, kann dann gemäß Anspruch 3 durch eine weitere robotergeführte Werkzeugeinheit mit einer an sich bekannten Zylinderfalzrolle durchgeführt werden.

Zweckmäßig ist eine Kombination aus einer Zylinderfalzrolle und einer sich nach außen erweiternden Kegelfalzrolle, die in weiteren vier Falzschritten nacheinander eingesetzt werden: Die Zylinderfalzrolle wird dazu in einem dritten und vierten Falzschritt für eine Umlegung der Bördelkante bis 90° bzw. 120° verwendet. Die Kegelfalzrolle mit einem bevorzugten Kegelwinkel von 45° wird dann in einem fünften und sechsten Falzschritt für eine Umlegung von insgesamt 150° bzw. für die Endfalzung um 180° verwendet. Die Zylinderfalzrolle und die Kegelfalzrolle werden zweckmäßig gegenüberliegend an der Werkzeugeinheit gelagert und je nach Bedarf durch den Gelenkarmroboter in ihre Funktionsstellung an die Bördelkante herangeführt.

Anhand einer Zeichnung wird die Erfindung näher erläutert.

Es zeigen:
- Fig. 1: eine schematische Darstellung eines ersten Verfahrensschrittes zum Umlegen einer Bördelkante eines Werkstücks durch Rollfalzen mit einer Bördelvorrichtung,
- Fig. 2: eine schematische Darstellung eines zweiten Verfahrensschrittes, bei dem die Bördelkante um weitere 30° umgelegt wird,
- Fig. 3: eine schematische Darstellung eines dritten Verfahrensschrittes, bei dem die Bördelkante um etwa 90° bezogen auf die Ausgangsstellung umgelegt ist,
- Fig. 4: eine schematische Darstellung eines vierten Verfahrensschrittes, bei dem die Bördelkante um etwa 120° bezogen auf die Ausgangsstellung umgelegt ist,
- Fig. 5: eine schematische Darstellung eines fünften Verfahrensschrittes, bei dem die Bördelkante um etwa 150° bezogen auf die Ausgangsstellung umgelegt ist,
- Fig. 6: eine schematische Darstellung eines sechsten und letzten Verfahrensschrittes, bei dem die Bördelkante um volle 180° umgelegt ist, und
- Fig. 7: eine schematische Prinzipdarstellung eines Roboters der Bördelvorrichtung.

In der Fig. 1 ist schematisch eine Bördelvorrichtung 1 zum Umlegen einer Bördelkante 2 eines ersten Blechbauteils 3 um einen Rand 5 eines zweiten Blechbauteils 4 durch Rollfalzen gezeigt. Das erste Blechbauteil 3 und das zweite Blechbauteil 4 bilden hier beispielhaft einen Rahmen eines Schiebedachausschnitts, bei dem der Rand 5 des zweiten Blechbauteils 4 bei umgelegter Bördelkante 2 des ersten Blechbauteils 3 eine Wand 6 einer Rinne 7 bilden, wie dies insbesondere aus der Fig. 6 ersichtlich ist, bei der die Bördelkante 2 vollständig um den Rand 5 des zweiten Blechbauteils 4 gebördelt ist.

Das erste Blechbauteil 3 und das zweite Blechbauteil 4 bilden zusammen ein Werkstück und sind in einem Falzbett 8 der Bördelvorrichtung 1 gehalten.

Die einzelnen Falzschritte zur Herstellung des in der Fig. 6 gezeigten, umgebördelten Werkstücks sind in den Fig. 1 bis 6 dargestellt und werden nachfolgend näher erörtert:

In der Fig. 1 ist eine gesteuert bewegbare Werkzeugeinheit 9 gezeigt, die Bestandteil eines in der Fig. 7 schematisch dargestellten Roboterarms 25 eines Gelenkarmroboters ist. An der gesteuert bewegbaren Werkzeugeinheit 9 ist eine drehbar gelagerte Falzrolle 10 als Druckrolle angeordnet, die unter Druckaufbringung und mit bestimmter Winkelstellung entlang und in Anlage an der Bördelkante 2 zu deren Umlegung rollbar ist.

An der Werkzeugeinheit 9 ist, wie dies insbesondere auch aus Fig. 7 ersichtlich ist, ferner eine drehbar gelagerte Stützrolle 11 als Stützelement angeordnet, die im Bereich der Falzrolle 10 und bezüglich der Bördelkante 2 gegenüberliegend zu der Falzrolle 10 angeordnet ist.

Die Stützrolle 11 ist scheibenförmig sowie flach doppelkegelförmig ausgebildet, während die Falzrolle 10 im Bereich ihrer Abrollfläche 12 zylindrisch mit einer Abrollflächenbreite entsprechend der Bördelkantenbreite ausgebildet ist. Eine Falzrollendrehachse 13 und eine Stützrollendrehachse 14 liegen in einer Querebene zur Erstreckungsrichtung der Bördelkante 2.

Die Stützrolle 11 ist über einen Tragarm 26 ortsfest drehbar an der Werkzeugeinheit 9 gelagert, während die Falzrolle 10 auf einem Falzrollenträgerteil 15 drehbar gelagert ist. Der Tragarm 26 und das Falzrollenträgerteil 15 bilden einen in etwa U-förmigen Aufbau. Das Falzrollenträgerteil 15 ist an der Werkzeugeinheit 9 beweglich gelagert und mittels eines hier nicht dargestellten Stellantriebs aus einer Grundstellung in eine in der Fig. 1 dargestellte Funktionsstellung gesteuert verlagerbar ist, in der die Falzrolle 10 mit ihrer zylindrischen Abrollfläche 12 und die Stützrolle 11 mit einer Stützrollenkante 16 an der Bördelkante anliegen. Wie dies aus den Fig. 1 und 2 ersichtlich ist, ist die Bördelkante 2 oberhalb der Abkantlinie 22 zwischen einer Kegelfläche 23 der Stützrolle 11 und der Abrollfläche 12 der Falzrolle 10 verklemmt.

Das Falzrollenträgerteil 15 ist vorzugsweise über eine Führungsschlittenanordnung 24 für eine lineare Verschiebung an der Werkzeugeinheit 9 gelagert und durch einen Elektro- und/oder Hydraulik- und/oder Pneumatikantrieb verstellbar.

Wie dies aus der Fig. 1 weiter entnehmbar ist, wird die Stützrollenkante 16 im ersten Falzschritt entlang der Abkantlinie der Bördelkante 2 zu deren lagegenauer Ausbildung abstützend abgerollt. In diesem ersten Falzschritt wird die Abrollfläche 12 der Falzrolle 10 mit einer Winkelstellung von etwa 30° für eine entsprechende Bördelkantenumbiegung um 30° zusammen mit der Stützrolle 11 an der Bördelkante 2 entlang geführt.

Anschließend wird die Werkzeugeinheit 9, wie dies aus der Fig. 2 ersichtlich ist, gesteuert so verstellt, dass in einem zweiten Falzschritt die anliegende Abrollfläche 12 der Falzrolle 10 mit einer Winkelstellung von etwa 60° für eine weitere Bördelkantenumbiegung auf 60° zusammen mit der Stützrolle 11 an der Bördelkante 2 entlang geführt wird.

Wie dies weiter aus den Fig. 3 bis 6 ersichtlich ist, wird für eine weitere Bördelkantenumbiegung auf insgesamt 180° anstelle der Werkzeugeinheit 9 nunmehr eine weitere, zweite, robotergeführte Werkzeugeinheit 17 vorgesehen, die eine Zylinderfalzrolle 18 und eine sich nach außen erweiternde Kegelfalzrolle 19 aufweist.

Wie dies aus den Fig. 3 und 4 ersichtlich ist, ist eine anliegende Abrollfläche 20 der Zylinderfalzrolle 18 in einer bezüglich der ursprünglichen Ausgangsstellung der Bördelkante 2 gegebenen Winkelstellung bei einem dritten Falzschritt (Fig. 3) von 90° und in einem vierten Falzschritt (Fig. 4) von 120° geführt.

Anschließend wird dann, wie dies den Fig. 5 und 6 zu entnehmen ist, eine anliegende Abrollfläche 21 der Kegelfalzrolle 19 in einer Winkelstellung bei einem fünften Falzschritt (Fig. 5) von 150° und in einem sechsten Falzschritt (Fig. 6) von 180° geführt. Dadurch ist die Umbördelung hergestellt und eine Fügeverbindung zwischen dem ersten Blechbauteil 3 und dem zweiten Blechbauteil 4 kann hergestellt werden.

## Patentansprüche

1. Verfahren zum Umlegen einer Bördelkante eines Werkstücks durch Rollfalzen mit wenigstens zwei Falzschritten, bei dem eine Bördelkante (2) eines ersten Blechbauteils (3) des Werkstücks mittels einer Bördelvorrichtung (1) um einen Rand (59) eines zweiten Blechbauteils (4) des Werkstücks gebördelt wird, wobei eine an einer gesteuert bewegbaren Werkzeugeinheit eines Roboterarms eines Gelenkarmroboters drehbar gelagerte Falzrolle (10) als Druckrolle unter Druckaufbringung und mit bestimmter Winkelstellung entlang und in Anlage an der Bördelkante zu deren Umlegung gerollt wird, und wobei eine der Falzrolle (10) zugeordnete und bezüglich der Bördelkante gegenüberliegend angeordnete sowie an der Werkzeugeinheit (9) im Bereich der Falzrolle (10) drehbar gelagerte Stützrolle (11), die am Umfang eine umlaufende Stützrollenkante (16) aufweist, mit dieser Stützrollenkante (16) in einem Falzschritt entlang einer Abkantlinie (22) der Bördelkante (2) abgerollt wird,
**dadurch gekennzeichnet,**
**dass** die beiden Blechbauteile (3, 4) vor den Falzschritten zumindest im Bereich der Bördelkante (2) in ein Falzbett (8) der Bördelvorrichtung eingelegt und zusammen dort gehalten werden, und
**dass** sich die Stützrolle (11) anschließend vor einer Umbiegung der Bördelkante (2) des ersten Blechbauteils (3) mit ihrer Stützrollenkante (16) an der Bördeikante (2) abstützt, so dass die Abkantlinie (22) in dem ersten Falzschritt durch die mit der Falzrolle (10) mitbewegte Stützrollenkante (16) lagegenau als Biegekante ausgebildet wird.

2. Verfahren nach Anspruch 1, **dadurch gekennzeichnet,**
**dass** in einem ersten Falzschritt die anliegende Abrollfläche (12) der Falzrolle (10) mit einer Winkelstellung von etwa 30° für eine entsprechende Bördelkantenumbiegung um 30° zusammen mit der Stützrolle (11) an der Bördelkante (2) entlang geführt ist, und
**dass** die Werkzeugeinheit (9) gesteuert verstellbar ist, so dass in einem zweiten Falzschritt die anliegende Abrollfläche (12) der Falzrolle (10) mit einer Winkelstellung von etwa 60° für eine weitere Bördelkantenumbiegung auf 60° zusammen mit der Stützrolle (11) an der Bördelkante (2) entlang geführt ist.

3. Verfahren nach Anspruch 2, **dadurch gekennzeichnet,**
**dass** für eine weitere Bördelkantenumbiegung auf insgesamt 180° eine weitere robotergeführte Werkzeugeinheit (17) vorgesehen ist, mit einer Zylinderfalzrolle (18) und einer sich nach außen erweiternden Kegelfalzrolle (19), die in weiteren vier Falzschritten dergestalt einsetzbar sind,
**dass** die anliegende Abrollfläche (20) der Zylinderfalzrolle (18) in einer bezüglich der ursprünglichen Ausgangsstellung der Bördelkante (2) gegebenen Winkelstellung bei einem dritten Falzschritt von 90° und in einem vierten Falzschritt von 120° geführt ist, und
**dass** die anliegende Abrollfläche (21) der Kegelfalzrolle (19) in einer Winkelstellung bei einem fünften Falzschritt von 150° und in einem sechsten Falzschritt von 180° geführt ist.

## Claims

1. Process for putting a border on a workpiece through roller folding with at least two folding stages, in which a border (2) of a first sheet metal part (3) of the workpiece is bordered, by means of a bordering process (1), around the rim (59) of a second sheet metal part (4) of the workpiece, whereby a flanging roller (10), as a platen supported, such that it can rotate, on a controllably mobile tool unit of a robot arm of a link bracket robot, is rolled, applying pressure, in a specific angular setting, along the border, lying on it, in order to put the given rim on, and whereby a supporting roller (11), associated with the fold roller (10) and disposed opposite the border rim, and supported, such that it can rotate, on the tool unit (9), in the area of the fold roller (10), the said support roller (11) having, on the periphery, a surrounding supporting roller rim (16), is rolled, in a folding stage, with this support roller rim (16), along an angling line (22) of the of the border rim (2),
**characterized in that**,
before the folding stages, both sheet-metal parts (3, 4) are inserted into a folding bed (8) of the bordering device and are there held together, and
**in that**, before the border rim (2) is bent round, the support roller (11) is then supported, with its support roller rim (16), on the border rim (2), so that the angling line (22) is formed, as a bent rim, in the correct position, in the first folding stage, by means of the supporting roller rim (16) that moves with the folding roller (10).

2. Process in accordance with claim 1, **characterized in that**,
in a first folding stage, the adjoining roll-round face (12) of the folding roller (10) is directed, together with the supporting roller (11), along the border rim (2) at an angle of approximately 30°, for a corresponding rim angling of 30°, and
**in that** the tool unit (9) can be controllably shifted such that, in a second folding stage, the adjoining roll-round face (12) of the supporting roller (11) is directed, together with the supporting roller (11), and at an angular setting of 60°, along the border rim (2), for a further border folding.

3. Process in accordance with claim 2, **characterized in that**,
there is a further robot-guided tool unit (17), with a cylinder folding roller, and a conical folding roller (19) that extends outwards, that can be used in four further folding stages for further bending of the rim to a total of 180°,
and **in that** the adjoining roll-round face of the cylindrical folding roller (18) is guided, in relation to the original position of the border rim (2), in a third stage, at an angle of 90° and, in a fourth folding stage, at an angle of 120°, and
**in that** the adjoining roll-round face (21) of the conical folding roller (19) is directed, in a fifth folding stage, at an angular setting of 150° and, in a sixth folding stage, at an angle of 180°.

## Revendications

1. Procédé pour le rabattement d'un bord à sertir d'une pièce à usiner par repliage par rouleaux avec au moins deux étapes de pliage, dans lequel un bord à sertir (2) d'une première pièce de construction en tôle (3) de la pièce à usiner est serti à l'aide d'un dispositif de sertissage (1) autour d'un bord (59) d'une seconde pièce de construction en tôle (4) de la pièce à usiner, à l'occasion de quoi un rouleau de pliage (10), monté rotatif sur une unité d'outil commandée mobile d'un bras d'un robot à bras articulé, en tant que rouleau de pression, est roulé sous l'apport de pression et avec une position angulaire déterminée le long et en appui sur le bord à sertir pour son rabattement, et à l'occasion de quoi un rouleau d'appui (11) associé au rouleau de pliage (10) et disposé à l'opposé par rapport au bord à sertir, ainsi que monté rotatif sur l'unité d'outil (9) dans le secteur du rouleau de pliage (10), qui présente un bord de roulement d'appui rotatif (16) sur la périphérie, est roulé avec ce bord de roulement rotatif (16) au cours d'une étape de pliage le long d'une ligne de pliage (22) du bord à sertir (2),
**caractérisée en ce que**
les deux pièces de construction en tôle (3, 4) sont introduites avant les étapes de pliage au moins dans le secteur du bord à sertir (2) dans un lit de pliage (8) du dispositif de sertissage et y sont maintenues ensemble, et
**en ce qu'**ensuite le rouleau d'appui (11), avant un rabattement du bord à sertir (2) de la première pièce de construction en tôle (3), s'appuie avec son bord de roulement d'appui (16) sur le bord à sertir (2), de sorte, qu'au cours de la première étape de pliage, la ligne de pliage (22) est réalisée par le bord de roulement d'appui (16) se déplaçant avec le rouleau de pliage (10), sous forme d'un bord de pliage avec une position précise.

2. Procédé selon la revendication 1, **caractérisé en ce que**
au cours d'une première étape de pliage, la surface de roulement adjacente (12) du rouleau de pliage (10) est guidée avec une position angulaire d'environ 30° pour un rabattement correspondant du bord à sertir de 30° ensemble avec le rouleau d'appui (11) le long du bord à sertir (2), et
**en ce que** l'unité d'outil (9) est commandée déplaçable, de sorte, qu'au cours d'une seconde étape de pliage, la surface de roulement adjacente (12) du rouleau de pliage (10) est guidée avec une position angulaire d'environ 60° pour un nouveau rabattement du bord à sertir à 60° ensemble avec le rouleau d'appui (11) le long du bord à sertir (2).

3. Procédé selon la revendication 2, **caractérisée en ce que**
pour un nouveau rabattement du bord à sertir au total à 180°, il est prévu une autre unité d'outil (17) guidée par robot, avec un rouleau de pliage cylindrique (18) et un rouleau de pliage conique (19) s'élargissant vers l'extérieur, qui sont utilisables au cours de quatre autres étapes de pliage, de sorte que
la surface de roulement (20) adjacente du rouleau de pliage cylindrique (18) dans une position angulaire donnée par rapport à la position initiale d'origine du bord à sertir (2) est guidée au cours d'une troisième étape de pliage de 90° et au cours d'une quatrième étape de pliage de 120°, et
**en ce que** la surface de roulement adjacente (21) du rouleau de pliage conique (19), dans une position angulaire, au cours d'une cinquième étape de pliage, est guidée de 150° et au cours d'une sixième étape de pliage de 180°.
